# EUROPÄISCHE PATENTSCHRIFT

(11) **EP 0 826 516 B1**
(45) Veröffentlichungstag und Bekanntmachung des Hinweises auf die Patenterteilung: **18.10.2000**
(21) Anmeldenummer: 97115008.1
(22) Anmeldetag: 29.08.1997
(51) Int. Cl.: B42F 5/00, B42D 3/04

(54) **Vorrichtung zum Aufbewahren von Negativ-Kassetten fotografischer Filme**
Device for storing negative photographic film
Dispositif pour le rangement des cassettes de pellicule photographique

(30) Priorität: 02.09.1996 DE 29615075 U
(43) Veröffentlichungstag der Anmeldung: 04.03.1998
(73) Patentinhaber: Karl Walther Alben und Rahmen GmbH & Co. KG, 41334 Nettetal (DE)
(72) Erfinder: Mattes, Peter, 41334 Nettetal (DE)
(74) Vertreter: Bonsmann, Manfred, Dipl.-Ing.

(56) Entgegenhaltungen:
- GB-A- 1 370 341
- US-A- 5 303 825

## Beschreibung

Die Erfindung betrifft eine Vorrichtung zum Aufbewahren von Negativ-Kassetten fotografischer Filme, mit einem zur Aufnahme wenigstens einer Negativ-Kassette vorgesehenen Aufnahmebehältnis.

Bei neu auf den Markt gekommenen fotografischen Filmen verbleiben die entwickelten Filmnegative in der Kassette bzw. Filmdose. Die für die Anfertigung von Positivabzügen erforderliche Zugänglichkeit der Film-Negative erfolgt durch den Einsatz spezieller Geräte, die üblicherweise nur in Entwicklungslabors vorhanden sind. Da somit die entwickelten Filmnegative normalerweise für den Benutzer nicht zugänglich sind und somit auch nicht mehr betrachtet werden können, stellt sich für den Benutzer das Problem der Zuordnung von Film-Negativen und Positivabzügen, da er die Film-Negative nicht durch bloßes Betrachten den Positivabzügen zuordnen kann.

Für die Aufbewahrung von den entwickelten Film enthaltenden Filmdosen bzw. "Negativ-Kassetten" ist ein Behälter bekannt, der mehrere nebeneinander angeordnete Fächer zur Aufnahme jeweils einer Negativ-Kassette aufweist. Der Behälter ist mittels eines Deckels verschließbar, wobei durch das Verschließen die einzelnen Fächer gemeinsam geschlossen werden. An der Innenseite des Deckels des Behälters ist eine schlitzförmige Aufnahme angebracht, in die sog. Kontaktabzüge bzw. "Index-prints" eingeschoben werden können, auf denen eine Gesamtdarstellung des Filminhaltes abgebildet ist. Zur Aufnahme von Positivabzügen nach Art eines Fotoalbums ist aber dieser bekannte Behälter nicht geeignet.

Ein weiteres Beispiel für Behältet für "Negativ-Kassetten" und zugehörige "Index-prints" ist aus US-A-5 303 825 zu entnehmen.

Der Erfindung liegt die Aufgabe zugrunde, eine Vorrichtung der eingangs genannten Art zu schaffen, bei der eine unmittelbare und sichere Zuordnung von Negativ-Kassetten zu den zugehörigen Positivabzügen gewährleistet ist.

Zur Lösung dieser Aufgabe ist erfindungsgemäß vorgesehen, daß ein Schuber sowohl zum Einstecken eines Fotoalbums als auch zur Aufnahme des Aufnahmebehältnisses ausgebildet ist und auf einer Stirnseite eine erste Öffnung zum Einstecken des Fotoalbums und auf der gegenüberliegenden Stirnseite eine zweite Öffnung zur Aufnahme des Aufnahmebehältnisses aufweist, derart, daß das Aufnahmebehältnis zur Aufnahme bzw. zum Herausnehmen von Negativkassetten von der zweiten Öffnung aus zugänglich ist, und daß die zweite Öffnung verschließbar ausgebildet ist.

Ein Schuber stellt üblicherweise ein Schutzbehältnis für ein wertvolles Buch dar und weist an einer Stirnseite eine Öffnung zum Einstecken des Buches auf. Der vorliegenden Erfindung liegt der Gedanke zugrunde, für ein zur Aufnahme von fotografischen Positivabzügen vorgesehenes Fotoalbum einen Schuber einzusetzen, wobei aber der Schuber nicht nur eine Öffnung zum Einstecken des Fotoalbums, sondern auf der dieser ersten Öffnung zum Einstecken des Fotoalbums gegenüberliegenden Stirnseite eine zweite Öffnung aufweist, die zur Aufnahme des Aufnahmebehältnisses ausgebildet ist, so daß auf diese Weise sowohl das die Positivabzüge enthaltende Fotoalbum als auch das zur Aufnahme wenigstens einer Negativ-Kassette vorgesehene Aufnahmebehältnis gemeinsam in dem Schuber aufbewahrt werden können, wodurch die gewünschte eindeutige Zuordnung von Filmnegativen und Positivabzügen in einem gemeinsamen Behältnis gegeben ist. Dabei kann das Aufnahmebehältnis im Inneren des Schubers befestigt sein, derart, daß es für den Benutzer für das Einlegen bzw. das Herausnehmen von Negativkassetten von der zweiten Öffnung aus zugänglich ist. Die zweite Öffnung ist verschließbar ausgebildet, und zwar vorzugsweise mittels eines an einer Längsseite der zweiten Öffnung verschwenkbar angebrachten Verschlußdeckels.

In zweckmäßiger Ausgestaltung der Erfindung kann vorgesehen sein, daß die zweite Öffnung abgeschrägt mit in einem spitzen Winkel zu den an die die Verschlußklappe tragende Längsseite angrenzenden Kanten des Schubers verlaufenden Schmalseiten ausgebildet ist, und die Verschlußklappe entsprechend schräg verbreitert ausgebildete Seitenbereiche und einen die Seitenbereiche verbindenden, im Anlenkbereich der Verschlußklappe gegenüberliegenden Laschenbereich aufweist. Hierbei ist vorteilhaft, daß in Schließstellung der Verschlußklappe das der Einstecköffnung für das Fotoalbum gegenüberliegende Stirnende des Schubers eine quer zu den Seitenwänden verlaufende Stirnendfläche aufweist. Infolge der Abschrägung der zweiten Öffnung ist das Aufnahmebehältnis besonders leicht zugänglich und die Ablesbarkeit von möglicherweise vorgesehenen Kennzeichnungen des Aufnahmebehältnisses wird erleichtert, und zwar dann, wenn der Schuber mit derjenigen Flachseite aufliegt, an welcher der Verschlußdeckel verschwenkbar angebracht ist. Wenn der Verschlußdeckel in dieser Position in seine Öffnungsstellung gebracht wird, ist das Innere des Aufnahmebehältnisses für einen Benutzer besonders einfach zugänglich.

In weiterer Ausgestaltung der Erfindung kann vorgesehen sein, daß die zweite Öffnung eine den Verschlußdeckel in Schließstellung haltende Arretiereinrichtung aufweist. Diese Arretiereinrichtung kann beispielsweise als den freien Rand der zweiten Öffnung umgebender sog. "Hals" ausgebildet sein, welcher derart gestaltet ist, daß der Verschlußdeckel in Schließstellung unter leichter Klemmwirkung gegen den "Hals" gehalten ist.

Das Aufnahmebehältnis kann in zweckmäßiger Ausgestaltung der Erfindung mehrere im Tiefziehverfahren hergestellte Einzelbehältnisse zur Aufnahme jeweils einer Negativ-Kassette aufweisen.

In weiterer Ausgestaltung der Erfindung kann vorgesehen sein, daß von der Außenseite des Schubers her zugängliche Aufnahmeeinrichtungen für sog. "Index-prints" vorgesehen sind, wodurch in vorteilhafter weise der Schuber auch für eine leicht zugängliche Aufbewahrung der zugehörigen "Index-prints" eingesetzt werden kann.

Die Aufnahmeeinrichtungen können beispielsweise so ausgebildet sein, daß auf wenigstens einer Flachseite des Schubers als Schuppenregister ausgebildete durchsichtige Hüllen zur Aufnahme von "Index-prints" unterhalb einer wenigstens teilweise durchsichtig ausgebildeten hochschwenkbaren Abdeckung angebracht sind, wobei die hochschwenkbare Abdeckung in Schließstellung mittels Arretiereinrichtungen an der jeweiligen Flachseite des Schubers arretierbar ist. Alternativ oder zusätzlich kann vorgesehen sein, daß auf wenigstens einer Flachseite des Schubers eine ein Sichtfenster aufweisende Einstecköffnung für "Index-prints" vorgesehen ist.

Die Erfindung wird nachfolgend anhand der in den beigefügten Zeichnungen dargestellten Ausführungsbeispiele näher erläutert. Es zeigen:
- Fig. 1: eine schematische perspektivische Darstellung eines Ausführungsbeispiels einer Vorrichtung gemäß der Erfindung in Explosionsdarstellung;
- Fig. 2: eine schematische perspektivische Darstellung der Vorrichtung gemäß Fig. 1, wobei jedoch das Fotoalbum in den Schuber eingesteckt und der Verschlußdeckel in Schließstellung ist; und
- Fig. 3: eine schematische perspektivische Darstellung einer weiterer Ausführungsform der Erfindung mit einem in einen Schuber eingesteckten Fotoalbum bei geöffneter Verschlußklappe.

In Fig. 1 und Fig. 2 ist ein mit 1 bezeichnetes Fotoalbum zur Aufnahme von fotografischen Positivabzügen dargestellt. Ein mit 2 bezeichneter Schuber weist an einem Stirnende eine erste als Einstecköffnung ausgebildete Öffnung 3 auf, in die das Fotoalbum 1 eingesteckt werden kann (wie in Fig. 2 dargestellt). Im Gegensatz zu den bekannten Schubern weist der erfindungsgemäß vorgesehene Schuber auf der der ersten Öffnung 3 gegenüberliegenden Stirnseite eine zweite Öffnung 4 auf, welche zur Aufnahme eines mit 5 bezeichneten Aufnahmebehältnisses mehrerer Negativ-Kassetten fotografischer Filme ausgebildet ist. Das Aufnahmebehältnis 5 ist mit mehreren im Tiefziehverfahren hergestellten Einzelbehältnissen zur Aufnahme jeweils einer Negativkassette ausgebildet, wobei jedem Einzelbehältnis Einrichtungen (nicht dargestellt) zur Verhinderung eines ungewollten Herausfallens von Negativkassetten zugeordnet sein können. Das Aufnahmebehältnis 5 ist im Schuber befestigt, derart, daß die Einzelbehältnisse für den Benutzer über die zweite Öffnung 4 aus zum Zwecke des Einlegens bzw. Herausnehmens von Negativ-Kassetten zugänglich sind. Es versteht sich, daß der Innenraum des Schubers so groß gewählt ist, daß im Inneren des Schubers sowohl das Fotoalbum 1 als auch das Aufnahmebehältnis 5 Platz finden können.

Die zweite Öffnung 4 ist über einen Verschlußdeckel 6 verschließbar ausgebildet. Der Verschlußdeckel 6 ist verschwenkbar an einer Längsseite 7 der zweiten Öffnung 4 angebracht. Wie aus Fig. 1 ersichtlich, ist die zweite Öffnung 4 abgeschrägt ausgebildet, derart, daß die Schmalseiten 8 der zweiten Öffnung 4 in einem spitzen Winkel a zu den an die die Verschlußklappe 6 tragende Längsseite angrenzenden Kanten 9 verlaufen. Die Verschlußklappe 6 weist entsprechend der Schrägung der Öffnung 4 verbreitert ausgebildete Seitenbereiche 10 und einen die Seitenbereiche verbindenden Laschenbereich 11 auf. Um den Verschlußdeckel 6 in der Verschlußstellung arretiert zu halten, ist eine als sogenannter "Hals" ausgebildete Arretiereinrichtung 12 vorgesehen, welche den freien Bereich der Öffnung 4 innenseitig umschließt. Wie ohne weiteres ersichtlich, hält die Arretiereinrichtung 12 den Verschlußdeckel 6 in seiner Schließstellung fest (Fig. 2).

Wie aus Fig. 1 ersichtlicht , ermöglicht die "schräg" ausgebildete zweite Öffnung 4 und die entsprechende Gestaltung des Verschlußdeckels 6 in dessen Öffnungsstellung eine besonders leichte Zugänglichkeit des Aufnahmebehältnisses und eine leichte Ablesbarkeit ggf. angebrachter Kennzeichnungen.

An der Außenseite des Schubers 2 ist eine insgesamt mit 13 bezeichnete Aufnahmeeinrichtung für den gesamten jeweiligen Filminhalt darstellende Kontaktabzüge bzw. sog. "Index-prints" vorgesehen. Bei dem in Fig. 1 und Fig. 2 dargestellten Ausführungsbeispiel weist die Aufnahmeeinrichtung 13 ein aus durchsichtigen Kunststoffhüllen 14 bestehendes sog. "Schuppenregister" auf, in welches die "Index-prints" der einzelnen Negativ-Kassetten eingeschoben werden können. Die Anzahl der durchsichtigen Hüllen 14 entspricht dabei der Anzahl der jeweils vorgesehenen Einzelbehältnisse des Aufnahmebehältnisses für die Negativ-Kassetten. Die durchsichtigen Hüllen 14 sind unterhalb einer wenigstens teilweise durchsichtig ausgebildeten hochschwenkbaren Abdeckung 15 angebracht, die in Schließstellung mittels beispielsweise als Klettverschlüsse ausgebildeter Arretiereinrichtungen 16 an entsprechenden Bereichen 17 der oberen Flachseite des Schubers arretiert werden können.

Bei dem in Fig. 3 dargestellten weiteren Ausführungsbeispiel sind die dem vorbeschriebenen Ausführungsbeispiel prinzipiell entsprechenden Teile mit durch "'" ergänzte Bezugszeichen gekennzeichnet und werden nachfolgend nicht nochmals gesondert erläutert. Abgesehen von unterschiedlichen Formaten bzw. Größen der Fotoalben, des Schubers und der Aufnahmebehältnisse sind bei diesem Ausführungsbeispiel auf gegenüberliegenden Flachseiten des Schubers Aufnahmeeinrichtungen 13' für "Index-prints" vorgesehen. Da das Aufnahmebehältnis 5' bei diesem Ausführungsbeispiel in lediglich zwei Einzelbehältnisse unterteilt ist, ist in diesem Fall die Ausbildung der Aufnahmeeinrichtung für die Index-prints als "Schuppenregister" nicht erforderlich, sondern es reicht vielmehr aus, wenn auf beiden gegenüberliegenden Flachseiten Aufnahmeeinrichtungen 13' vorgesehen sind, die jeweils eine Einstecköffnung 18 haben, in die "Index-prints" 19 eingeschoben werden und dann durch ein Sichtfenster 20 betrachtet werden können.

## Patentansprüche

1. Vorrichtung zum Aufbewahren von Negativ-Kassetten fotografischer Filme, mit einem zur Aufnahme wenigstens einer Negativ-Kassette vorgesehenen Aufnahmebehältnis, dadurch gekennzeichnet, daß ein Schuber (2, 2') sowohl zum Einstecken eines Fotoalbums (1, 1') als auch zur Aufnahme des Aufnahmebehältnisses (5, 5') ausgebildet ist und auf einer Stirnseite eine erste Öffnung (3) zum Einstecken des Fotoalbums und auf der gegenüberliegenden Stirnseite eine zweite Öffnung (4, 4') zur Aufnahme des Aufnahmebehältnisses aufweist, derart, daß das Aufnahmebehältnis zur Aufnahme bzw. zum Herausnehmen von Negativkassetten von der zweiten Öffnung aus zugänglich ist, und die zweite Öffnung verschließbar ausgebildet ist.

2. Vorrichtung nach Anspruch 1, dadurch gekennzeichnet, daß ein Verschlußdeckel (6, 6') verschwenkbar an einer Längsseite der zweiten Öffnung (4, 4') angebracht ist.

3. Vorrichtung nach Anspruch 2, dadurch gekennzeichnet, daß die zweite Öffnung (4, 4') abgeschrägt mit in einem spitzen Winkel (α) zu den an die die Verschlußklappe (6, 6') tragende Längsseite angrenzenden Kanten (9) des Schubers verlaufenden Schmalseiten (8) ausgebildet ist, und daß die Verschlußklappe (6, 6') entsprechend schräg verbreitert ausgebildete Seitenbereiche (10, 10') und einen die Seitenbereiche verbindenden, dem Anlenkbereich der Verschlußklappe gegenüberliegenden Laschenbereich (11, 11') aufweist.

4. Vorrichtung nach Anspruch 3, dadurch gekennzeichnet, daß die zweite Öffnung (4, 4') eine den Verschlußdeckel in Schließstellung haltende Arretiereinrichtung aufweist.

5. Vorrichtung nach einem der Ansprüche 1 bis 4, dadurch gekennzeichnet, daß das Aufnahmebehältnis (5, 5') mehrere im Tiefziehverfahren hergestellte Einzelbehältnisse zur Aufnahme jeweils einer Negativ-Kassette aufweist.

6. Vorrichtung nach einem der Ansprüche 1 bis 5, dadurch gekennzeichnet, daß von der Außenseite des Schubers (2, 2') her zugängliche Aufnahmeeinrichtungen (13, 13') für sog. "Index-prints" vorgesehen sind.

7. Vorrichtung nach Anspruch 6, dadurch gekennzeichnet, daß auf wenigstens einer Flachseite des Schubers (2) als Schuppenregister ausgebildete durchsichtige Hüllen (14) zur Aufnahme von "Index-prints" unterhalb einer wenigstens teilweise durchsichtig ausgebildeten hochschwenkbaren Abdeckung (15) angebracht sind, und die hochschwenkbare Abdeckung in Schließstellung mittels Arretiereinrichtungen (16, 17) an der jeweiligen Flachseite des Schubers arretierbar ist.

8. Vorrichtung nach Anspruch 6, dadurch gekennzeichnet, daß auf wenigstens einer Flachseite des Schubers (2') eine ein Sichtfenster (20) aufweisende Einstecköffnung (18) für "Index-prints" vorgesehen ist.

## Claims

1. A device for storing negative cassettes of photographic films, comprising a receiving container which is intended to receive at least one negative cassette, characterised in that a slipcase (2, 2') is designed both for inserting a photograph album (1, 1') and also for receiving the receiving container (5, 5') and on one end has a first opening (3) for inserting the photograph album and on the other end has a second opening (4, 4') for receiving the receiving container, in such a way that the receiving container is accessible from the second opening for receiving or removing negative cassettes, and the second opening is adapted to be closable.

2. A device according to claim 1 characterised in that a closure cover (6, 6') is mounted pivotably to a longitudinal side of the second opening (4, 4').

3. A device according to claim 2 characterised in that the second opening (4, 4') is of an angled configuration with narrow sides (8) which extend at an acute angle (α) relative to the edges (9) of the slipcase, which adjoin the longitudinal side carrying the closure flap (6, 6'), and that the closure flap (6, 6') has side regions (10, 10') which are of a correspondingly inclinedly widened configuration and has a flap region (11, 11') which connects the side regions and which is disposed in opposite relationship to the pivotal region of the closure flap.

4. A device according to claim 3 characterised in that the second opening (4, 4') has an arresting device for holding the closure cover in the closed position.

5. A device according to one of claims 1 to 4 characterised in that the receiving container (5, 5') has a plurality of individual containers produced by a deep drawing process for each receiving a respective negative cassette.

6. A device according to one of claims 1 to 5 characterised in that there are provided receiving means (13, 13') for so-called 'index prints', said receiving means being accessible from the outside of the slipcase (2, 2').

7. A device according to claim 6 characterised in that transparent holders (14) which are in the form of a leaf index for receiving 'index prints' are disposed on at least one flat side of the slipcase (2) beneath an at least partially transparent upwardly pivotable cover (15) and the upwardly pivotable cover can be arrested in the closed position to the respective flat side of the slipcase by means of arresting devices (16, 17).

8. A device according to claim 6 characterised in that an insertion opening (18) having a viewing window (20) for 'index prints' is provided on at least one flat side of the slipcase (2').

## Revendications

1. Dispositif pour le rangement de cassettes de négatifs de pellicules photographiques, avec un récipient récepteur prévu pour recevoir au moins une cassette de négatifs, **caractérisé** en ce qu'un tiroir (2, 2') est conçu à la fois pour y insérer un album photos (1, 1') et pour recevoir le récipient récepteur (5, 5'), et comporte sur un côté frontal une première ouverture (3) pour insérer l'album photos et, sur le côté frontal opposé, une seconde ouverture (4, 4') pour recevoir le récipient récepteur, de telle sorte que le récipient récepteur est accessible par la seconde ouverture pour recevoir ou retirer des cassettes de négatifs, la seconde ouverture pouvant en outre être fermée.

2. Dispositif selon la revendication 1, **caractérisé** en ce qu'un couvercle de fermeture (6, 6') est installé à pivotement sur un côté longitudinal de la seconde ouverture (4, 4').

3. Dispositif selon la revendication 2, **caractérisé** en ce que la seconde ouverture (4, 4') est réalisée inclinée, avec des côtés étroits (8) s'étendant sous un angle aigu (α) par rapport aux bords (9) du tiroir qui sont limitrophes du côté longitudinal portant le couvercle de fermeture (6, 6'), et en ce que le couvercle de fermeture (6, 6') comporte des régions latérales (10, 10') réalisées élargies sous un biais correspondant, et une région de languette (11, 11') reliant les régions latérales, opposée à la région d'articulation du couvercle de fermeture.

4. Dispositif selon la revendication 3, **caractérisé** en ce que la seconde ouverture (4, 4') comporte un moyen de blocage maintenant le couvercle de fermeture en position fermée.

5. Dispositif selon une des revendications 1 à 4, **caractérisé** en ce que le récipient récepteur (5, 5') comporte plusieurs récipients individuels fabriqués par emboutissage profond, destinés à recevoir chacun une cassette de négatifs.

6. Dispositif selon une des revendications 1 à 5, **caractérisé** en ce que des moyens récepteurs (13, 13'), accessibles par le côté extérieur du tiroir (2, 2'), sont prévus pour recevoir des « planches contact ».

7. Dispositif selon la revendication 6, **caractérisé** en ce que des enveloppes transparentes (14), conçues comme registre à décalage et destinées à recevoir des « planches contact », sont installées sur au moins un côté plat du tiroir (2) en dessous d'un élément de recouvrement (15) relevable par pivotement, réalisé au moins pour partie transparent, et l'élément de recouvrement relevable par pivotement peut être bloqué en position fermée à l'aide de moyens de blocage (16, 17) prévus sur le côté plat respectif du tiroir.

8. Dispositif selon la revendication 6, **caractérisé** en ce qu'une ouverture d'insertion (18) pour des « planches contact », ouverture qui présente une fenêtre de visualisation (20), est prévue sur au moins un côté plat du tiroir (2').
